# EUROPÄISCHE PATENTSCHRIFT

(11) **EP 0 710 541 B1**
(45) Veröffentlichungstag und Bekanntmachung des Hinweises auf die Patenterteilung: **27.05.1998**
(21) Anmeldenummer: 94116047.5
(22) Anmeldetag: 12.10.1994
(51) Int. Cl.: B30B 5/06

(54) **Vorrichtung zur kontinuierlichen Herstellung von mehrschichtigen, flächigen Materialien**
Apparatus for the continuous manufacture of multilayer flat products
Dispositif de fabrication en continu de produits multicouches plats

(43) Veröffentlichungstag der Anmeldung: 08.05.1996
(73) Patentinhaber: Firma Theodor Hymmen, D-33613 Bielefeld (DE)
(72) Erfinder: Röttger, Rolf, Dipl.-Ing., D-49328 Melle (DE); Heinrich, Rudolf, Dipl.-Ing., D-59302 Oelde (DE)
(74) Vertreter: Stracke, Alexander, Dipl.-Ing.

(56) Entgegenhaltungen:
- DE-A- 2 112 671
- DE-A- 2 114 736
- DE-A- 2 222 419
- DE-A- 3 936 924
- FR-A- 2 482 894
- GB-A- 2 194 169
- GB-A- 2 194 170
- NL-A- 8 601 751

## Beschreibung

Die Erfindung bezieht sich auf eine Vorrichtung zur kontinuierlichen Herstellung von mehrschichtigen flächigen Materialien oder sonstigen Werkstücken, in der die Schichtwerkstoffe zwischen zwei, eine Reaktionszone bildenden, endlosen Preßbändern geführt, dort erhitzt bzw. gekühlt und durch mindestens ein Preßband auf die Schichtwerkstoffe ein Druck ausgeübt wird, wobei diesem Preßband in der Reaktionszone an der dem Werkstück abgewandten Seite mindestens ein mit einem gasförmigen oder flüssigen Druckmedium beaufschlagter, an der dem Preßband abgewandten Seite mit einer Druckplatte zusammenwirkender Druckraum zugeordnet ist.

Es sind kontinuierlich arbeitende, mit mindestens einem endlos umlaufenden, durch ein Druckmittel an das Werkstück gepreßten Band versehene Pressen bekannt (DE-PS 33 13 406), bei denen das Druckmittel in eine an dem Preßband angrenzende und mittels einer umlaufenden Dichtungsleiste abgedichtete, rechteckförmige Druckkammer an der dem Preßband zugekehrten Seite einer Druckplatte einleitbar ist, wobei die Dichtungsleiste mit einem entsprechend rechteckförmigen Fassungsrahmen verbunden ist, der in einer Nut der Druckplatte geführt, nuteinwärts und nutauswärts beweglich gelagert und in Richtung auf das an der Dichtungsleiste entlanggleitend angeordnete Preßband druckbelastet ist.

Der durch die Dichtungsleiste gegenüber dem umlaufenden Preßband abgedichtete Spalt kann bei Störfällen aufgrund einer ungleichen Abnutzung der Dichtungsleisten, eines Klemmens des Fassungsrahmens in der Nut der Druckplatte, einer Änderung der Breite des Werkstücks o.dgl. zu einem Verlust an Druckmedium führen, wodurch Oberflächenfehler beim Produkt auftreten können.

Es ist ferner eine Vorrichtung zum Aufbringen einer Flächenpressung auf fortschreitende Werkstücke mit mindestens einem umlaufenden Preßband bekannt (DE-PS 29 37 972), das durch Druckmittel innerhalb von mit Dichtungsleisten ausgestatteten, auf der wirksamen Druckfläche des Preßbandes hintereinander angeordneten Druckkammern auf der Innenseite des Preßbandes an das Werkstück anpreßbar ist.

Auch bei dieser Ausführung kann bei einem Störfall im Betrieb Druckmedium durch den Spalt zwischen der Dichtungsleiste und dem Preßband abströmen.

Es ist ferner eine fortlaufend arbeitende Plattenpresse bekannt (DE-A-22 22 419), bei der zum Arbeitstrum der endlosen Preßbänder geöffnete und durch das Arbeitstrum begrenzte, mit einem Druckmittel beaufschlagte Druckkammern in Gleitpressenteilen angeordnet sind. Auch bei dieser Plattenpresse müssen die den endlosen Preßbändern zugeordneten Druckkammern mit umlaufenden Dichtungen versehen werden, wobei die Breite der Druckkammer mit der Formatbreite des Werkstücks abgestimmt werden muß.

Der Erfindung liegt die Aufgabe zugrunde, eine Vorrichtung der eingangs genannten Art so zu gestalten, daß eine Begrenzung des Druckraumes unmittelbar durch das Preßband und damit ein Dichtungsspalt zwischen dem umlaufenden Preßband und der seitlichen Begrenzung des Druckraumes entfällt und ein Formatwechsel bei den Werkstücken vorgenommen werden kann, ohne daß sich dies nachteilig auf die Dichtigkeit des Druckkissens auswirken könnte.

Diese Aufgabe wird erfindungsgemäß durch die Merkmale des kennzeichnenden Teils des Patentanspruches 1 in Kombination mit den Merkmalen des Oberbegriffs gelöst.

Da die Druckräume als nebeneinanderliegende, innen mit einem Druckmedium beaufschlagte Schläuche ausgebildet sind, kann auf der Vorrichtung ein Formatwechsel bei den Werkstücken vorgenommen werden, ohne daß sich dies nachteilig auf die Dichtigkeit des Druckkissens auswirken könnte.

Sofern die Gleitfolie als separates Funktionsteil zwischen dem Druckkissen und dem endlos umlaufenden Band angeordnet wird, ist diese Gleitfolie, die ein Verschleißteil darstellt, in einfacher Weise auswechselbar.

Die aufgrund der Reibung zwischen der Verschleißfolie und dem endlos umlaufenden Band entstehende Wärme kann als Prozeßwärme ausgenutzt werden.

Weitere Merkmale der Erfindung ergeben sich aus den Unteransprüchen.

In den Zeichnungen sind Ausführungsbeispiele der erfindungsgemäßen Vorrichtung dargestellt, die im folgenden beschrieben werden.

Es zeigen:
- Fig. 1: eine schematische Darstellung einer Doppelbandpresse in der Seitenansicht, in der in der Reaktionszone einem jeden Preßband ein gas- bzw. flüssigkeitsdichtes Druckkissen zugeordnet ist,
- Fig. 2: eine Ansicht in Richtung des Pfeiles II in Fig. 1,
- Fig. 3: eine Teilansicht der Reaktionszone der Doppelbandpresse im Leerlaufbetrieb der Presse,
- Fig. 4: die Reaktionszone nach der Fig. 3 beim Durchlauf eines Werkstücks,
- Fig. 5: ein Druckkissen im Längsschnitt, das durch eine gegenüber der Druckplatte abgedichtete, elastische Membran begrenzt wird,
- Fig. 6: die Reaktionszone einer Doppelbandpresse mit mehreren auswechselbaren Baueinheiten, die jeweils ein abgedichtetes Druckkissen aufweisen,
- Fig. 7: eine Teilansicht der Reaktionszone eines weiteren Ausführungsbeispiels einer Doppelbandpresse mit einem zusätzlichen Druckkissen zwischen der Druckplatte und dem Druckrahmen im Leerlaufbetrieb der Presse,
- Fig. 8: die Reaktionszone nach der Fig. 7 beim Durchlauf eines Werkstücks und
- Fig. 9: eine mit Rollenteppichen ausgerüstete Doppelbandpresse im Schnitt.

Die Doppelbandpresse nach Fig. 1 weist endlos umlaufende Preßbänder 1 auf, deren Arbeitstrume in der Reaktionszone 2 einen Preßspalt für des Werkstück 3 begrenzen, das die Doppelbandpresse in Richtung des Pfeiles 4 durchläuft. Die Reaktionszone wird auf jeder Seite durch eine Druckplatte 5 und ein Druckkisen 6 gebildet.

Die Druckplatte 5 setzt sich aus einer Isolierplatte 7 und einer Heizplatte 8 zusammen.

Das Druckkissen 6 wird in dem Ausführungsbeispiel nach den Fig. 1 bis 4 und nach der Fig. 6 durch eigenelastische Schläuche 10 gebildet, die sich quer zu den Preßbändern 1 erstrecken, nebeneinanderliegend angeordnet sind und innen mit einem Druckmedium beaufschlagt werden. Dieses Druckmedium kann gasförmig oder flüssig oder hydropneumatisch ausgebildet sein.

In der Fig. 2 ist das Druckkissen 6 im Grundriß dargestellt. Die Innenräume der nebeneinander liegenden Schläuche 10 werden an den Längsseiten des Druckkissens durch Verteilerkanäle 11 miteinander verbunden, so daß das Druckmedium in einen dieser Verteilerkanäle, die durch Metallteile gebildet sein können, eingeführt wird. Das Druckmedium kann stehend ausgebildet oder umlaufend geführt sein.

Zwischen dem Druckkissen 6 und dem umlaufenden Preßband 1 ist bei dem Ausführungsbeispiel nach der Fig. 1 eine Gleitfolie 12 angeordnet, die aus Polytetrafluoräthylen bestehen kann und an der vorderen, quer zum Preßband sich erstreckenden Stirnseite 13 der Druckplatte 5 festgelegt ist. Die Festlegung kann durch Schrauben 14 erfolgen so daß die Gleitfolie als Verschleißteil in einfacher Weise ausgewechselt werden kann. Das andere Ende der Gleitfolie liegt frei auf dem Arbeitstrum des Preßbandes 1 an.

Die Fig. 6 zeigt ein Ausführungsbeispiel, bei dem die zwischen dem durch Schläuche 10 gebildeten Druckkissen und dem Preßband 1 angeordnete Gleitfolie 12 an beiden Stirnenden 15,16 der Druckplatte 17 lösbar befestigt ist.

In Abwandlung dieser Konstruktionen ist es auch denkbar, in Transportrichtung des Werkstückes 3 vor und hinter der Druckplatte Auf- bzw. Abwickelrollen für die Gleitfolie vorzusehen.

Die Gleitfolie kann auch als endloses, die Druckplatte umlaufendes Band ausgeführt sein.

Die Fig. 3 zeigt einen Teilausschnitt einer Doppelbandpresse in Leerlaufbetrieb, in dem zwar die Innenräume der Schläuche 10 mit einem Druckmedium gefüllt, die Schläuche 10 jedoch nicht deformiert sind, und somit den Preßspalt begrenzen.

In der Fig. 4 ist das Teil der Doppelbandpresse nach der Fig. 3 im Produktionsbetrieb aufgezeigt. Durch die Dicke des Werkstücks 3, das die Reaktionszone der Doppelbandpresse durchläuft, werden die eigenelastischen Schläuche 10 elliptisch verformt.

Jedes Format eines Werkstücks kann durch die Reaktionszone geführt werden, ohne daß im Bereich der Druckkissen eine Undichtigkeit und ein Abströmen von Druckmedium in die Atmosphäre auftreten kann.

Während in dem beschriebenen Ausführungsbeispiel das Druckkissen durch quer zur Transportrichtung des Werkstücks 3 sich erstreckende, eigenelastische Schläuche gebildet wird, ist in der Fig. 5 ein Ausführungsbeispiel aufgezeigt, bei dem der Druckraum 18 durch eine elastische Membran 19 begrenzt ist, die an ihrem freien Rand 20 dicht an der Druckplatte 5 festgelegt ist.

In dem Druckraum wird der Arbeitsdruck durch ein durch die Druckplatte eingeführtes Druckmedium aufgebaut, das gasförmig oder flüssig sein kann.

Zwischen der Membran 19 und dem Preßband 1 der Bandpresse ist auch in diesem Ausführungsbeispiel eine Gleitfolie 21 angeordnet. In der dargestellten Ausführungsform ist diese Gleitfolie ausschließlich an der Stirnseite 13 der Druckplatte 5 mittels Schrauben 14 lösbar befestigt.

Die Gleitfolie kann auch als Außenschicht der Membran ausgebildet sein. Sie kann auch eine Innenbeschichtung des mit der Druckkammer zusammenwirkenden Preßbandes bilden.

Auch die Schläuche 10 können außen mit einer Gleitschicht versehen werden, so daß die Gleitfolie 12 entfällt.

In dem Ausführungsbeispiel nach der Fig. 6 besteht das einem jeden Preßband 1 zugeordnete Druckkissen 6 und die Druckplatte 17 aus mehreren voneinander unabhängigen Baueinheiten 22, so daß der Produktionsbetrieb auch dann weiterlaufen kann, wenn eine Baueinheit ausgewechselt werden muß.

In dem dargestellten Ausführungsbeispiel weisen die Druckplatten 17 quer zum Preßband sich erstreckende, horizontale Führungsbahnen 23 auf, die auf gestellfesten Führungsbahnen 24 gleitbar gelagert und arretierbar sind.

Der Druckbereich des Arbeitsdruckes in den abgedichteten Druckkissen erstreckt sich bis 20 bar und der Temperaturbereich bis 250°C.

Die Vorrichtung arbeitet geräuscharm und ist wartungsfreundlich.

Die Fig. 7 und 8 zeigen die Reaktionszone eines weiteren Ausführungsbeispiels einer Doppelbandpresse, und zwar in der Fig. 7 im Leerlaufbetrieb und in der Fig. 8 im Preßbetrieb.

Bei diesem Ausführungsbeispiel ist zwischen der Druckplatte 5 und dem Druckrahmen 25 ein aus Schläuchen 26 bestehendes Druckkissen angeordnet, in dem der Druck in den Schläuchen 26 höher ist als der Druck in den Schläuchen 10, die ein Druckkissen zwischen der Druckplatte 5 und dem Preßband 1 bilden.

Durch die druckbeaufschlagten Schläuche 26 wird ein elastisches Widerlager zwischen der Druckplatte 5 und dem Druckrahmen 25 gebildet, das als zusätzliche Wärmeisolierung dient und Durchbiegungen des Druckrahmens kompensiert.

Die elastischen Schläuche 26, die innen mit einem Druckmedium beaufschlagt sind, erstrecken sich ebenso wie die Schläuche 10 quer zur Transportrichtung 4 der Werkstücke und sind endseitig durch Verteilerkanäle für das Druckmedium verbunden.

Bei dem Ausführungsbeispiel nach der Fig. 9 ist jeweils zwischen der Druckplatte 5 und dem Preßband 1 ein Rollenteppich 27 vorgesehen, der endlos umlaufend geführt ist.

Zwischen der Druckplatte 5 und dem Druckrahmen 25 ist ein aus nebeneinanderliegenden, elastischen Schläuchen 26 bestehendes Druckkissen angeordnet, in dem die elastischen Schläuche 26 innen mit einem Druckmedium beaufschlagt sind. Endseitig sind die Schläuche 26 über Verteilerkanäle für das Druckmedium verbunden.

### Bezugszeichen

- 1: Preßband
- 2: Reaktionszone
- 3: Werkstück
- 4: Pfeil
- 5: Druckplatte
- 6: Druckkissen
- 7: Isolierplatte
- 8: Heizplatte
- 9: ---
- 10: Schlauch
- 11: Verteilerkanal
- 12: Gleitfolie
- 13: Stirnseite
- 14: Schraube
- 15: Stirnende
- 16: Stirnende
- 17: Druckplatte
- 18: Druckraum
- 19: Membran
- 20: Rand
- 21: Gleitfolie
- 22: Baueinheit
- 23: Führungsbahn
- 24: Führungsbahn
- 25: Druckrahmen
- 26: Schlauch
- 27: Rollenteppich

## Patentansprüche

1. Vorrichtung zur kontinuierlichen Herstellung von mehrschichtigen flächigen Materialien oder sonstigen Werkstücken, in der die Schichtwerkstoffe zwischen zwei, eine Reaktionszone bildenden, endlosen Preßbändern geführt, dort erhitzt bzw. gekühlt und durch mindestens ein Preßband auf die Schichtwerkstoffe ein Druck ausgeübt wird, wobei diesem Preßband in der Reaktionszone an der dem Werkstück abgewandten Seite mindestens ein mit einem gasförmigen oder flüssigen Druckmedium beaufschlagter, an der dem Preßband abgewandten Seite mit einer Druckplatte zusammenwirkender Druckraum zugeordnet ist, dadurch gekennzeichnet, daß die Druckräume als nebeneinander liegende, innen mit einem Druckmedium beaufschlagte, während des Werkstückdurchlaufs durch die Reaktionszone elastisch verformte Schläuche (10) ausgebildet sind, die endseitig durch außerhalb der Grundrißkontur der Druckplatte (5) angeordnete Verteilerkanäle (11) miteinander verbunden sind, die Schläuche (10) sich quer zur Transportrichtung (4) der Werkstücke erstrecken und zwischen den Schläuchen (10) und den Preßbändern eine Gleitfolie !2) oder eine Gleitfolienschicht vorgesehen ist.

2. Vorrichtung nach Anspruch 1, gekennzeichnet durch eine Gleitfolie (12), die ausschließlich an der vorderen, quer zur Transportrichtung (4) sich erstrekkenden Stirnseite (13) der Druckplatte (5) festgelegt ist.

3. Vorrichtung nach Anspruch 1, gekennzeichnet durch eine Gleitfolie (12), die an beiden Stirnseiten (5,16) der Druckplatte (17) festgelegt ist.

4. Vorrichtung nach Anspruch 1, dadurch gekennzeichnet, daß vor und hinter der Druckplatte (5) Auf- bzw. Abwickelrollen für die Gleitfolie vorgesehen sind.

5. Vorrichtung nach Anspruch 1, gekennzeichnet durch eine Gleitfolie, die als endlose, die Druckplatte umlaufendes Band geführt ist.

6. Vorrichtung nach Anspruch 1, dadurch gekennzeichnet, daß das mit der Druckkammer zusammenwirkende endlos umlaufende Preßband (11) eine Gleitfolienschicht als Innenbeschichtung aufweist.

7. Vorrichtung nach Anspruch 1, dadurch gekennzeichnet, daß die Schläuche (10) außen mit einer Gleitschicht versehen sind.

8. Vorrichtung nach einem der vorhergehenden Ansprüche, dadurch gekennzeichnet, daß das einem endlos umlaufenden Preßband zugeordnete Druckkissen und die zugeordnete Druckplatte aus mehreren, voneinander unabhängigen, auswechselbaren Baueinheiten (22) bestehen, die jeweils ein gegenüber der Druckplatte (17) und dem Preßband (1) abgedichtetes Druckkissen aufweist.

9. Vorrichtung nach Anspruch 8, dadurch gekennzeichnet, daß die Druckplatten (17) quer zur Transportrichtung (4) sich erstreckende, horizontale Führungsbahnen (23) aufweisen, die auf gestellfesten Führungsflächen (24) gleitbar gelagert sind.

## Claims

1. Apparatus for continuously producing multi-layer flat materials or other workpieces, in which the layer materials are guided between two endless pressing belts forming a reaction zone and are heated or cooled there and a pressure is applied to the layer materials by at least one pressing belt, wherein associated with said pressing belt in the reaction zone at the side remote from the workpiece is at least one pressure chamber which can be acted upon by a gaseous or liquid pressure medium and which co-operates with a pressure plate at the side remote from the pressing belt, characterised in that the pressure chambers are in the form of mutually juxtaposed hoses (10) which are internally acted upon by a pressure medium and which are elastically deformed while the workpiece passes through the reaction zone and which are connected together at their ends by distributor ducts (11) arranged outside the contour in plan of the pressure plate (5), the hoses (10) extend transversely with respect to the transportation direction (4) of the workpieces, and a sliding film (12) or a sliding film layer is provided between the hoses (10) and the pressing belts.

2. Apparatus according to claim 1 characterised by a sliding film (12) which is fixed exclusively to the front end (13) of the pressure plate (5), said front end extending transversely with respect to the transportation direction (4).

3. Apparatus according to claim 1 characterised by a sliding film (12) which is fixed to both ends (5, 16) of the pressure plate (17).

4. Apparatus according to claim 1 characterised in that winding-on and winding-off rolls are provided for the sliding film upstream and downstream of the pressure plate (5).

5. Apparatus according to claim 1 characterised by a sliding film which is guided in the form of an endless band passing around the pressure plate.

6. Apparatus according to claim 1 characterised in that the endlessly circulating pressing belt (11) co-operating with the pressure chamber has a sliding film layer as an internal covering.

7. Apparatus according to claim 1 characterised in that the hoses (10) are externally provided with a sliding coating.

8. Apparatus according to one of the preceding claims characterised in that the pressure cushion associated with an endlessly circulating pressing belt and the associated pressure plate comprise a plurality of mutually independent replaceable structural units (22) which each have a pressure cushion which is sealed with respect to the pressure plate (17) and the pressing belt (1).

9. Apparatus according to claim 8 characterised in that the pressure plates (17) have horizontal guide paths (23) which extend transversely with respect to the transportation direction (4) and which are mounted slidably on guide surfaces (24) which are fixed with respect to the frame structure.

## Revendications

1. Dispositif de fabrication en continu de matériaux plats multicouches ou d'autres pièces, dans lequel les matériaux constituant les couches sont passés entre deux bandes de pressage sans fin, constituant une zone de réaction, y sont chauffés ou refroidis et dans lequel une pression est exercée sur les matériaux constituant les couches, au moyen d'au moins une bande de pressage, au moins une chambre sous pression, sollicitée par un fluide sous pression gazeux ou liquide, coopérant, du côté opposé à la bande de pression, avec une plaque de pression, étant associée à cette bande de pression, dans la zone de réaction, du côté opposé à la pièce, caractérisé en ce que les chambres sous pression sont conformées en tuyaux (10) placés les uns à côté des autres, sollicités à l'intérieur par un fluide sous pression, élastiquement déformés lors du parcours de la pièce à travers la zone de réaction, tuyaux qui, à leur extrémité, sont reliés les uns aux autres par des canaux répartiteurs (11) placés en-dehors du contour d'ensemble de la plaque de pression (5), en ce que les tuyaux (10) s'étendent perpendiculairement à la direction de transport (4) des pièces, et en ce qu'est prévue, entre les tuyaux (10) et les bandes de pressage, une pellicule glissante (12) ou une couche formant pellicule glissante.

2. Dispositif selon la revendication 1, caractérisé par une pellicule glissante (12), qui est fixée exclusivement sur la face frontale (13) avant, s'étendant perpendiculairement à la direction de transport (4), de la plaque de pression (5).

3. Dispositif selon la revendication 1, caractérisé par une pellicule glissante (12), qui est fixée sur les deux faces frontales (5, 16) de la plaque de pression (17).

4. Dispositif selon la revendication 1, caractérisé en ce que sont prévues, devant et derrière la plaque de pression (5), des bobines d'enroulement et de déroulement pour la pellicule glissante.

5. Dispositif selon la revendication 1, caractérisé par une pellicule glissante conformée en bande sans fin enveloppant la plaque de pression.

6. Dispositif selon la revendication 1, caractérisé en ce que la bande de pressage (11) enveloppante, sans fin, qui coopère avec la chambre sous pression présente une couche formant pellicule glissante comme revêtement intérieur.

7. Dispositif selon la revendication 1, caractérisé en ce que les tuyaux (10) présentent, à l'extérieur, une couche glissante.

8. Dispositif selon l'une des revendications précédentes, caractérisé en ce que le coussin de pression associé à une bande de pressage enveloppante, sans fin, et la plaque de pression qui lui est associée sont constitués de plusieurs unités constructives (22), indépendantes les unes des autres et interchangeables, qui comportent, chacune, un coussin de pression rendu étanche vis-à-vis de la plaque de pression (17) et de la bande de pression (1).

9. Dispositif selon la revendication 8, caractérisé en ce que les plaques de pression (17) présentent des glissières (23) horizontales, s'étendant perpendiculairement à la direction de transport (4), qui sont montées glissantes sur des surfaces de guidage (24) fixes par rapport au bâti.
